# EUROPÄISCHE PATENTSCHRIFT

(11) **EP 0 980 460 B1**
(45) Veröffentlichungstag und Bekanntmachung des Hinweises auf die Patenterteilung: **22.09.2004**
(21) Anmeldenummer: 98925551.8
(22) Anmeldetag: 07.05.1998
(51) Int. Cl.: E06B 5/11

(54) **FENSTER/TÜR FÜR EIN GEBÄUDE**
WINDOW/DOOR FOR A BUILDING
FENETRE OU PORTE POUR BATIMENT

(30) Priorität: 07.05.1997 DE 19719231
(43) Veröffentlichungstag der Anmeldung: 23.02.2000
(73) Patentinhaber: PaX AG, 55218 Ingelheim (DE)
(72) Erfinder: STRUTH, Fritz, D-55207 Ingelheim am Rhein (DE)
(74) Vertreter: Füssel, Michael, Dipl.-Ing.
(86) Internationale Anmeldenummer: PCT/EP1998/002683
(87) Internationale Veröffentlichungsnummer: WO 1998/050666

(56) Entgegenhaltungen:
- EP-A- 0 245 682
- DE-A- 3 930 735
- DE-U- 8 701 282
- DE-U- 9 419 219
- FR-A- 2 562 296
- NL-C- 1 000 644
- US-A- 4 945 340

## Beschreibung

Die vorliegende Erfindung betrifft ein Fenster/eine Tür für ein Gebäude nach dem Oberbegriff von Anspruch 1.

Derartige Fenster/Türen sind allgemein bekannt (siehe Katalog PaX und NL-A-1000 644).

Bei derartigen Fenstern/Türen sitzt zwischen dem äußeren Falzüberschlag und der Außenfläche des Flügelrahmens eine Dichtungsleiste, die mit einem elastischen Dichtungsbereich zwischen dem äußeren Falzüberschlag und dem Flügelrahmen einliegt. Dies erfolgt unter Zusammendrückung des elastischen Bereichs, so daß das Eindringen von Wasser oder ähnlichem verhindert wird.

Der elastische Bereich steht unmittelbar mit der Außenumgebung in Verbindung. Der elastische Bereich weist eine gewisse Quererstreckung auf, die sozusagen einen Abstand im Millimeterbereich zwischen dem äußeren Falzüberschlag und dem Blendrahmen vorgibt. In diesen Abstand läßt sich unter Überwindung der äußeren Falzdichtung ein Einbruchswerkzeug eintreiben.

Es sind in diesem Zusammenhang Angriffdetektoren bekannt, die immer dann ein Einbruchssignal erzeugen, wenn der Flügelrahmen gewaltsam vom Blendrahmen mittels eines Einbruchswerkzeugs getrennt werden soll.

Ein Prinzip der Erzeugung eines Einbruchssignals über den Angriffsdetektor beruht auf einer Relativverschiebung zwischen Flügelrahmen und Blendrahmen. Die Relativverschiebung beeinflußt einen Sensor oder ähnliches. Hieraus wird dann das Einbruchssignal erzeugt.

Problematisch hieran sind allerdings im Hinblick auf immer steifer werdende Schließstellen zwischen Flügelrahmen und Blendrahmen die geringer werdenden Freiheitsgrade, so daß die mögliche Relativbewegung zwischen Flügelrahmen und Blendrahmen in Zukunft nicht mehr ausreichen wird, um hieraus das Einbruchssignal zu erzeugen.

Weiterhin setzt der Stand der Technik voraus, daß eine Relativverschiebung zwischen Flügelrahmen und Blendrahmen stattfindet. Erst hierdurch kann das Einbruchssignal erzeugt werden.

Zu diesem Zeitpunkt ist allerdings das Einbruchswerkzeug bereits so weit zwischen Flügelrahmen und Blendrahmen eingetrieben, daß die als starr angestrebte Verbindung an den Schließstellen zwischen Flügelrahmen und Blendrahmen aufgrund der dann immer günstiger werdenden Hebelverhältnisse zunehmend leichter aufgebrochen werden kann.

Aus der CH-PS 664 840 sind andere Angriffsdetektoren bekannt, die jedoch für die Außenseite an Fenstern/Türen nicht geeignet sind.

Dies liegt zum einen daran, daß diese Angriffdetektoren nicht gegen Umwelteinflüsse abgeschirmt sind und zum anderen daran, daß die heute üblichen Rahmenprofile nicht beliebig so geändert werden dürfen, daß die dort offenbarten Angriffsdetektoren zur Anwendung kommen könnten.

Bei den heute üblichen Rahmenprofilen wird nämlich zwischen dem äußeren Falzüberschlag des Blendrahmens und dem inneren Falzüberschlag des Flügelrahmens ein Falzluftraum aufgespannt, in welchem Beschlagnuten vorgesehen sind, die der Aufnahme von Treibstangenbeschlägen dienen. Diese Treibstangenbeschläge wirken mit blendrahmenseitigen Schließteilen zusammen. Darüber hinaus wird mit den heute üblichen Beschlagversionen auch eine Anpressung des Flügelrahmens an den äußeren Falzüberschlag erzielt, um die dort befindliche äußere Falzdichtung entsprechend vorzuspannen.

Zwar ist aus der DE-OS 34 19 526 auch eine sogenannte Tür-und Fensterdichtung bekannt, die in einer Längsausnehmung einen Dehnmeßstreifen oder ein Leiterpaar oder eine Glasfaser aufnehmen soll.

Dieser Gedanke läßt sich bei den heute üblichen äußeren Falzdichtungen indes nicht anwenden, weil der elastisch beanspruchte Dichtungsbereich zu einer Verformbarkeit des Dichtungsquerschnitts beiträgt, die bereits beim Schließen des Flügelrahmens indifferent zu einem Alarmsignal führen kann.

Zwar ist der Leiter geschützt innerhalb der Dichtung untergebracht, berücksichtigt man jedoch, daß derartige Dichtungsleisten rundum verlaufen, so müßte der Leiter an den Gehrungsstellen durchgehend sein.

Dies läßt sich mit Leitern, die innerhalb des Dichtungsquerschnitts liegen, nicht bewerkstelligen.

Es ist daher Aufgabe der Erfindung, einen Angriffsdetektor zu schaffen, mit dem beim Eindringen eines Werkzeugs in die erste Trennfuge zwischen Flügelrahmen und Blendrahmen eines Fenster/einer Tür unabhängig von einer Relativverschiebung zwischen Flügelrahmen und Blendrahmen zuverlässig ein Einbruchssignal erzeugt werden kann und der, zuverlässig einen hohen passiven Schutz bietet.

Diese Aufgabe wird gelöst mit den Merkmalen des Hauptanspruchs.

Aus der Erfindung ergibt sich der Vorteil, daß bereits ohne Kraftangriff auf den Flügelrahmen bzw. Blendrahmen, das heißt im Vorfeld der gewaltsamen Überwindung der Schließstellen, ein Einbruchssignal erzeugt wird, welches den Einbrecher abschreckt, bevor er mit seinem Einbruchswerkzeug in die günstigen Hebelverhältnisse gerät, mit denen die Schließstellen zwischen Flügelrahmen und Blendrahmen überwunden werden können.

Dieser Vorteil wird dadurch erreicht, daß der Angriffsdetektor den Eindringweg des Einbruchswerkzeugs bereits dann überwacht, wenn dieses unter Überwindung der elastisch komprimierten äußeren Falzdichtung in die erste Trennfuge zwischen Flügelrahmen und Blendrahmen eingetrieben wird.

Da die Dichtungsfunktion von der Überwachungsfunktion entkoppelt und somit unabhängig ist, ist eine zuverlässige und fehlerfreie Überwachung möglich.

Der Erfassungsbereich des Angriffsdetektors endet mit vorbestimmtem Abstand mehr oder weniger eng benachbart zu den Eindringstellen, welche zwischen dem beweglichen Flügelrahmen und dem ortsfesten Blendrahmen stets zur Verfügung stehen.

Die Eindringungsstellen ??? sind definiert durch die Trennlinie zwischen der anzugreifenden Außenfläche der äußeren Dichtlippe der äußeren Falzabdichtung und der Außenfläche des Flügelrahmens.

Zusätzlich wird durch die äußere Dichtlippe der äußeren Falzdichtung der Angriffsdetektor auch gegenüber Umwelteinflüssen abgeschirmt. Da der Angriffsdetektor selbst von außen nicht erkennbar ist, bieten derartige Fenster einen hohen passiven Schutz. Der potentielle Einbrecher kann sich nämlich nicht sicher sein, ob oder ob nicht ein Angriffsdetektor von ihm aktiviert wird.

Wird im Erfassungsbereich des Sensors ein Einbruchswerkzeug registriert, erfolgt unabhängig von einer Relativbewegung zwischen Flügelrahmen und Blendrahmen die Auslösung des Einbruchssignals allein dadurch, daß das Einbruchswerkzeug in den Erfassungsbereich gelangt.

Im Prinzip wird mit der vorliegenden Erfindung der Bereich zwischen erster Trennfuge und letzter Trennfuge sowie der dazwischen liegende Falzluftbereich zwischen Flügelrahmen und Blendrahmen überwacht:

Da im allgemeinen das Einbruchswerkzeug lediglich lokal an einer Eindringstelle der ersten Trennfuge angesetzt wird, ist hierdurch in den allermeisten Fällen noch keine so große Relativbewegung zwischen Flügelrahmen und Blendrahmen zu erwarten, daß hieraus zuverlässig ein Einbruchssignal erzeugt werden kann. Der Angriffsdetektor registriert aber -für den Einbrecher nicht erkennbar- eine Relativbewegung des Einbruchswerkzeugs relativ zu ihm selbst.

Das Prinzip der Erfindung beruht daher auf "Raumüberwachung" im Hinblick auf ungestörte/nicht manipulierte Verhältnisse im Falzluftbereich durch Überwachung der vor dem Falzluftbereich liegenden Zone.

Obwohl es prinzipiell genügt, den Angriffsdetektor lediglich streckenweise längs der Rahmenholme vorzusehen, wird in bevorzugter Ausführung der Erfassungsbereich über die gesamte Länge des Profilholms verlaufen.

Zumindest im bevorzugten Fall mit durchgehend verlaufenden Erfassungsbereichen ist eine lückenlose Raumüberwachung möglich.

Berücksichtigt man weiterhin, daß insbesondere die unteren Rahmenholme bevorzugt angriffsgefährdet sind und hiervon ausgehend auch die unteren Eckbereiche der Profilholme, so soll in bevorzugter Ausführung der Erfassungsbereich zumindest dort auch verlaufen.

Andererseits scheint es im Hinblick auf unterschiedliche Fenstereinbauhöhen auch sinnvoll, den Erfassungsbereich rund um das Fenster/die Tür herum verlaufen zu lassen, so daß auch der kleinste Eindringversuch an jeglicher Stelle der ersten Trennfuge erkannt werden kann.

Die Erfindung kann Anwendung finden an Rahmenholmen unterschiedlicher Werkstoffe, insbesondere sowohl an Rahmenholmen aus Hohlprofilen als auch an Rahmenholmen aus Massivholz.

Wird der Angriffsdetektor in einen Hohlraum eines als Hohlprofil ausgebildeten Rahmenholms eingezogen, bietet dies den Vorteil, daß der Angriffsdetektor von außen praktisch nicht manipulierbar ist und insbesondere nicht ausgemacht werden kann.

Andererseits kann der Angriffsdetektor auch im Falzluftraum sitzen. In diesem Fall steht ein hinreichend großer Einbauraum zur Verfügung.

Ein wesentlicher Vorteil der Erfindung liegt darin, daß der Erfassungsbereich bereits wenige Millimeter hinter den Eindringstellen beginnt. Auf diese Weise ist sichergestellt, daß eindringendes Einbruchswerkzeug bereits frühzeitig erkannt und hieraus das Einbruchssignal erzeugt werden kann. Dennoch ist Fehlalarm ausgeschlossen, weil die vorgelagerte Falzdichtung zuerst vollständig überwunden sein muß, bevor das Einbruchwerkzeug in den Erfassungsbereich gelangt.

Der Erfindung kommt insbesondere auch eine Präventivwirkung zu, weil ohne die sonst notwendige Zerstörung von Flügelrahmen und/oder Blendrahmen das Einbruchssignal sehr frühzeitig erzeugt wird.

Bereits wenige Millimeter hinter dem Beginn der Eindringstellen kann -nach Überwindung der Falzdichtung- das Einbruchssignal erzeugt werden.

Es ist daher insbesondere bereits im Bereich der Dichtungsleiste des äußeren Falzüberschlags des Blendrahmens möglich, eindringendes Einbruchswerkzeug zu erkennen ohne daß eine Wechselbeziehung zwischen Dichtungsfunktion und Überwachungsfunktion zu berücksichtigen wäre. Wird dann aus diesem Signal ein akustisches Einbruchssignal erzeugt, dürfte in den allermeisten Fällen das wesentliche ziel erreicht sein, nämlich die Vermeidung eines gewaltsamen Zutritts.

Der Angrifffsdetektor kann - prinzipiell gesehen - sogar in die Dichtungsleiste selbst integriert sein, sofern er außerhalb der elastisch beanspruchten Zonen sitz. Bevorzugt werden jedoch Ausführungsformen, bei denen der Angriffssensor unmittelbar benachbart zur Dichtungsleiste angeordnet ist, z.B. in das Material der Profilholme eingezogen ist.

Speziell für diesen Anwendungsfall, der Einbruchsüberwachung im Bereich der Dichtungsleiste des Falzüberschlags des Blendrahmens, können paarweise vorgesehene Angriffsdetektoren sinnvoll sein, von denen jeweils einer zu einer Seite der ersten Trennfuge zwischen Falzüberschlag und Flügelrahmen angeordnet ist.

Berücksichtigt man ferner, daß vorliegende Erfindung unter anderem auch an Rahmenholmen aus Kunststoffhohlprofil Verwendung finden soll, macht es Sinn, den Angriffsdetektor beim Eintreiben des Einbruchswerkzeugs einer lokalen Verformung auszusetzen und aus dieser lokalen Verformung das Einbruchssignal zu erzeugen.

Die lokale Verformung kann durch zerquetschen, Zusammendrücken, Verdichten, Überdehnen ... des Angriffsdetektors durch das eingetriebene Einbruchswerkzeug hervorgerufen werden.

Hierfür werden Ausführungsbeispiele gegeben. Im einfachsten Fall kann der Angriffsdetektor auch aus einem Abreißdraht bestehen, der im Eindringweg des Einbruchswerkzeugs hinter der elastischen Absperrung liegt, welche die äußere Falzdichtung bietet.

Je nach verwendetem Angriffsdetektor kann daher das Einbruchssignal aus der Änderung des elektrischen Widerstands eines elektrischen Leiters erzeugt werden, wobei der Widerstand entweder unendlich groß wird, wie bei einem Abreißdraht der Fall, oder unendlich klein, wie bei Erzeugung eines Kurzschlusses, oder um ein endliches Maß geändert, wie bei der Verdichtung eines kompressiblen elektrisch leitenden Materials.

Weiterhin gibt es auch Angriffsdetektoren, deren Erfassungsbereich einen mechanischen Betätigungsschalter aufweist, der sich längs zum Rahmenprofilholm erstreckt. Es handelt sich hier zum Beispiel um eine Schaltwippe, die beim Auftreffen des Einbruchswerkzeugs aus vorgegebener Ruheposition in die Signalschaltposition gebracht wird. Gegebenenfalls ist hierfür eine Totpunktfeder hilfreich, weil die Schaltwippe dann nach Überschreiten des Totpunktes in der Signalschaltposition verharrt. Hieraus läßt sich eindeutig ein Einbruchsversuch diagnostizieren.

In einer Weiterbildung werden Angriffsdetektoren verwendet, die einen berührungslosen Erfassungsbereich bieten. Dies kann durch elektrische oder elektromagnetische Felder realisiert werden, welche bei eindringendem Einbruchswerkzeug ihre Feldgrößen so ändern, daß die Änderung in ein Signal umgewandelt werden kann.

In einer Weiterbildung wird der Erfassungsbereich von einem optischen Strahlenbündel gebildet, welches dort angeordnet ist, wo ein Einbruchswerkzeug beim Eindringen den Strahlengang des Strahlenbündels zumindest partiell unterbricht. Beaufschlagt man einen photoelektrischen Sensor mit dem emittierten Strahlenbündel, so würde bei partieller Unterbrechung des Strahlenbündels eine entsprechende Änderung des Stromflusses resultieren, die in das Einbruchssigrial umgewandelt wird.

Auch bei dieser Variante ist eine Rundum-Überwachung des Fensters/der Türe möglich. Das Strahlenbündel soll im Bereich der Falzluft ausgesandt werden. In jedem Eckbereich des Fensters/der Tür ist dann zum Beispiel ein Spiegel vorgesehen, um das auftreffende Strahlenbündel in die Richtung des nun folgenden Rahmenholms umzulenken.

Je nach verwendeter Lichtquelle kann es dann auch Sinn machen, optische Sammellinsen im Strahlengang anzuordnen, um die Streuung zu verringern.

Die Verwendung von Infrarotlicht bietet darüberhinaus den Vorteil, daß auch bei genügend großer Relativverschiebung zwischen Flügelrahmen und Blendrahmen die Art der Überwachung unsichtbar bleibt.

Im folgenden wird die Erfindung anhand von Ausführungsbeispielen näher erläutert. Es zeigen:
- Fig.1: ein erstes Ausführungsbeispiel der Erfindung
- Fig.2: eine Detailansicht des Ausführungsbeispiels gemäß Fig.1
- Fig.3: das Ausführungsbeispiel gemäß Fig.2 im Ernstfall
- Fig.4a: ein Ausführungsbeispiel mit Schaltwippe, befestigt am Flügelrahmen
- Fig.4b: eine Schaltwippe, befestigt am Blendrahmen
- Fig.5: eine Variante mit Angriffsdetektor an der Dichtungsleiste des äußeren Falzüberschlags
- Fig.6: ein weiteres Ausführungsbeispiel mit Schaltwippe
- Fig.7: ein Ausführungsbeispiel mit Strahlenbündel, verlaufend im Falzluftraum
- Fig.8: einen Falzluftraum in Strahlenrichtung gesehen
- Fig.9: Ausführungsbeispiel mit Sammellinse
- Fig.10,10a: Ausführungsbeispiele der Erfindung mit elektrischem Feld
- Fig.11: Ausführungsbeispiel der Erfindung mit elektromagnetischem Feld

Sofern im folgenden nichts anderes gesagt ist, gilt die folgende Beschreibung stets für alle Figuren.

Die Figuren zeigen Ausschnitte aus einem Fenster/einer Tür für ein Gebäude. Derartiges Fenster/derartige Tür weist einen gebäudefesten Blendrahmen 1 und einen daran beweglich gelagerten Flügelrahmen 2 auf. Flügelrahmen 2 und Blendrahmen 1 sind über an sich bekannte Scharnierverbindungen zueinander schwenkbar. Der Blendrahmen 1 ist von außen mit einem äußeren Falzüberschlag 3 an die Außenseite des Flügelrahmens 2 angelegt. Desgleichen weist der Flügelrahmen 2 einen inneren Falzüberschlag 4 auf, der an dem Blendrahmen 1 von innen anliegt. Zwischen äußerem Falzüberschlag 3 und innerem Falzüberschlag 4 wird zwischen Blendrahmen 1 und Flügelrahmen 2 ein Falzluftraum 5 ausgebildet. Der Falzluftraum 5 bietet unter anderem Platz zur Anbringung eines Antriebs für die hier nicht gezeichneten Schließpaarungen einerseits am Flügelrahmen 2 und andererseits am Blendrahmen 1. Wesentlich ist, daß zwischen dem äußeren Falzüberschlag und der Außenseite 38 des Flügelrahmens eine elastisch auf Druck beanspruchte äußere Falzdichtung 6 sitzt, die den Abstand zwischen der zur Rauminnenseite weisenden Fläche des äußeren Falzüberschlags 3 und der Außenfläche 38 des Flügelrahmens überbrückt. Bei geschlossenem Fenster/geschlossener Tür wird diese äußere Falzdichtung 6 um ein bestimmtes Maß zusammengedrückt. Hierbei verformt sie sich elastisch, um die Dichtungwirkung hervorzurufen.

Hierzu dient -von außen nach innen gesehen- eine äußere Dichtlippe, die sich schräg zwischen der Spitze des äußeren Falzüberschlags und der Außenfläche 38 des Blendrahmens erstreckt. Diese äußere Dichtlippe wird beim Schließen des Flügelrahmens sozusagen zwischen dem äußeren Falzüberschlag und dem Flügelrahmen elastisch eingeklemmt.

Weiter nach innen schließt sich ein umgekehrt U-förmiger Bereich an, dessen erster Schenkel auf der Innenfläche des äußeren Falzüberschlags und dessen zweiter Schenkel auf der Außenfläche des Flügelrahmens anliegt.

Somit wird der gesamte Kopf der äußeren Falzdichtung, beginnend mit der äußeren Dichtlippe bis zu dem U-förmigen Bereich elastisch vorgespannt, wenn der Flügelrahmen an den Blendrahmen gedrückt wird.

Ein Einbruchswerkzeug 10 kann daher nur durch Überwindung dieses Kopfbereichs der äußeren Falzdichtung 6 in die erste Trennfuge 8 eingetrieben werden.

Andererseits unterliegt der elastisch vorgespannte Eintrittsbereich der äußeren Falzdichtung 6 in der Praxis lokalen Einflüssen, wie z.B. Blätter oder Schmutz. Diese lokalen Einflüsse müssen von dem elastischen Bereich abgefangen werden, ohne daß es zu einem Einbruchsignal kommen darf.

Aus diesem Grunde ist der Angriffsdetektor erst hinter der äußeren Dichtzone angeordnet, welche durch die äußere Dichtlippe 39 gebildet wird. Weiter nach innen schließt sich ein pfeilförmiger Sockel an den einen Schenkel es U-förmigen Bereichs 40 an. Der pfeilförmige Sockel 41 ist in eine entsprechende Ausnehmung des äußeren Falzüberschlags eingezogen.

Es soll ausdrücklich erwähnt sein, daß der Sockel 41 zur sogenannten statischen Zone der äußeren Falzdichtung 6 gehört, die praktisch beim Öffnen und Schließen des Flügelrahmens unbeansprucht bleibt.

In dieser statischen Zone kann ohne weiteres ein entsprechender Angriffsdetektor einzogen sein, z.B. in Form eines längsverlaufenden Drahtes oder ähnlichem.

Bekannt ist in diesem zusammenhang, daß zwischen Blendrahmen 1 und Flügelrahmen 2 ein Angriffsdetektor angeordnet wird, der ein Einbruchssignal dann erzeugen soll, wenn der Flügelrahmen 2 gewaltsam vom Blendrahmen 1 mittels Einbruchswerkzeug 10 getrennt werden soll. Hierzu dient die Eindringstelle 9, die praktisch mit der ersten Trennfuge 8 zusammenfällt. Die erste Trennfuge 8 wird vom äußeren Falzüberschlag 3 einerseits und von der Außenfläche des Flügelrahmens 2 andererseits begrenzt.

An dieser Stelle besteht die erhebliche Gefahr, daß ein Einbrecher mit Einbruchswerkzeug 10 versucht, den Schließeingriff zwischen Blendrahmen 1 und Flügelrahmen 2 bei geschlossenem Flügelrahmen 2 zu überwinden.

Um bei einem derartigen Einbruchsversuch bereits dann ein Einbruchssignal zu erzeugen, wenn zwischen Flügelrahmen 2 und Blendrahmen 1 noch keine Relativverschiebung stattgefunden hat, weist der Angriffsdetektor 11 einen zumindest strekkenweise längs der Rahmenholme, die den Blendrahmen 1 bzw. den Flügelrahmen 2 bilden, verlaufenden Erfassungsbereich auf, wobei der Erfassungsbereich mit vorbestimmter Entfernung 14 von den Eindringstellen 9 beabstandet ist und darüber hinaus in jedem Fall im möglichen Eindringweg eines in die erste Trennfuge 8 eingetriebenen Einbruchswerkzeugs 10 sitzt, jedoch erst nach Überwindung der elastischen Abdichtzone erreicht wird.

Der vorgegebene Eindringweg beginnt praktisch an der Eindringstelle 9 und setzt sich in der Trennfuge zwischen Blendrahmen 1 und Flügelrahmen 2 in den Falzluftraum 5 hinein fort. Die weitere Trennfuge zwischen innerem Falzüberschlag 4 und Blendrahmen 1 ergibt dann das Ende des Eindringweges. Ist der Einbrecher mit dem Einbruchswerkzeug 10 bis hierhin vorgedrungen, findet er so günstige Hebelverhältnisse vor, daß jeder technisch machbare Schließeingriff zwischen Flügelrahmen 2 und Blendrahmen 1 gewaltsam überwunden werden kann.

Wesentlich an der Erfindung ist auch, daß der Angriffsdetektor 11 zumindest streckenweise längs der Rahmenholme verläuft. Im Ausführungsbeispiel gemäß Fig.1 erstreckt sich der Angriffsdetektor 11 also senkrecht zur Zeichenebene und verläuft parallel zu seinem Rahmenholm.

Dabei kann sich der Erfassungsbereich des Angriffsdetektors 11 über die gesamte Länge des unteren Rahmenholms 35 (siehe Fig.7) durchgehend erstrecken. Ferner wird noch vorgeschlagen, den Erfassungsbereich auch zumindest ein unteres Stück entlang den sich beidseits anschließenden vertikalen Profilholmen vorzusehen. Diese Überlegung trägt der Tatsache Rechnung, daß insbesondere die unteren Rahmenecken eines Fensters/einer Tür die am meisten gefährdeten Stellen für Einbruchsversuche sind.

In besonderer Ausgestaltung der Erfindung ist vorgesehen, den Erfassungsbereich rund um das Fenster/die Tür herum verlaufen zu lassen, um neben einer Überwachung an den Eckbereichen auch eine durchgehende Überwachung sämtlicher Rahmenholme zu erzielen.

Die Fig.1 bis 4a zeigen darüberhinaus, daß die Rahmenholme als Hohlprofile ausgebildet sind. Jedes der Hohlprofile weist einen Hohlraum 12,13 auf. In jeweils einen Hohlraum ist ein längs verlaufender Angriffsdetektor eingezogen. Die Hohlräume 12,13 liegen bevorzugt unmittelbar im Bereich der äußeren Falzdichtung 6 im jeweils benachbarten Rahmenholm von Blendrahmen 1 beziehungsweise Flügelrahmen 2.

Darüberhinaus kann aber auch vorgesehen sein, den Angriffsdetektor 11 zum Bestandteil der äußeren Falzdichtung 6 zu machen. Diese Variante bietet den Vorteil, daß bereits der Angriff auf die äußere Falzdichtung 6 zuverlässig erkannt werden kann, ohne daß es auf das tiefe Eindringen des Einbruchswerkzeugs 10 in den Falzluftraum 5 ankäme.

Da diese Maßnahmen allerdings einen praktisch miniaturisierten Angriffsdetektor 11 voraussetzen, kann dieser auch im Falzluftraum 5 sitzen. Dieser Sachverhalt ist gezeigt in den Fig.4b,6,7 bis 11.

Um darüberhinaus ein möglichst zu Beginn veranlaßtes Einbruchssignal zu erzeugen, wird zusätzlich vorgeschlagen, daß der Erfassungsbereich des Angriffsdetektors bereits wenige Millimeter hinter den Eindringstellen 9 beginnt.

Hierzu zeigen die Figuren, daß der Beginn 14 des Erfassungsbereichs praktisch im oberen Drittel des äußeren Falzüberschlags 3 liegen soll, jedoch in jedem Fall von der äußeren Falzdichtung abgeschirmt wird. In diesen Fällen erfolgt das Einbruchssignal bereits dann, wenn das Einbruchswerkzeug 10 bis zu etwa 2 cm in die erste Trennfuge 8 hineingesteckt worden ist. Auf diese Weise läßt sich in vielen Fällen ein hebelnder Ansatz des Einbruchswerkzeugs 10 zwischen Flügelrahmen 2 und Blendrahmen 1 verhindern. In vielen Fällen dürfte unnötige Zerstörung von Blendrahmen 1 bzw. Flügelrahmen 2 dadurch verhindert werden.

Die Fig.1 bis 6 zeigen darüberhinaus Fälle, in denen der Erfassungsbereich des Angriffsdetektors 11 eng benachbart zur äußeren Falzdichtung 6 des äußeren Falzüberschlags 3 ist.

Diese Merkmale lassen sich durch Angriffsdetektoren 11 unterschiedlicher Bauarten realisieren. Hierauf wird noch eingegangen.

Darüberhinaus zeigen die Fig.1 bis 3, daß jeweils zwei Angriffsdetektoren 11,111 vorgesehen sind. Jeweils einer der Angriffsdetektoren 11,111 liegt auf einer Seite der ersten Trennstufe 8.

In diesem Fall ist es für die Auslösung des Einbruchssignals unerheblich, ob zuerst der im Blendrahmen 1 oder der im Flügelrahmen 2 installierte Angriffsdetektor 11,111 aktiviert wird.

Insbesondere in den Ausführungsbeispielen gemäß Fig.1 bis 3 sind Angriffsdetektoren 11 gezeigt, die beim Eintreiben des Einbruchswerkzeugs 10 lokal verformt werden. Aus der Verformung wird dann das Einbruchssignal erzeugt.

Dies kann dadurch realisiert werden, daß der Erfassungsbereich des Angriffsdetektors 11 von einem elektrischen Leiter gebildet wird, der in einen nicht gezeigten Stromkreis zur Erzeugung des Einbruchssignals eingebunden ist. Überwacht man den elektrischen Widerstand des elektrischen Leiters, so wird bei einer lokalen Verformung dessen elektrischer Widerstand geändert. Aus der Änderung des elektrischen Widerstands läßt sich das Einbruchssignal erzeugen.

Im Falle der Fig.5 geschieht dies zum Beispiel durch einen stromdurchflossenen Draht 19, der sich längs des Rahmenholms erstreckt. Der Draht ist so angeordnet, daß eindringendes Einbruchswerkzeug 10 beim Auftreffen diesen Draht 19 unwillkürlich durchtrennt. Damit würde der Stromfluß unterbrochen. Über eine entsprechende negierende Schaltung läßt sich dann das Alarmsignal erzeugen.

Im Falle der Fig.1 bis 3 wird der Erfassungsbereich von einem Paar 20 gegeneinander elektrisch isoliert gehaltener Leiter gebildet. Zwischen dem Leiterpaar 20 ist ein Isoliermittel 21 vorgesehen. Das Isoliermittel 21 hält das Leiterpaar 20 elektrisch isoliert. Es kann sich hier auch um Luft handeln.

Der Leiterbahnabstand 22 wird durch einen Abstandshalter 23 realisiert, der zwischen die äußeren Enden des Leiterpaars 20 eingelegt ist. Die Abstandshalter 23 bestehen aus isolierendem Material. Setzt man einen Leiter des Leiterpaares unter Strom, so ist auf diese Weise sichergestellt, daß der zweite Leiter nicht von dem Strom beaufschlagt wird.

Dies gilt jedoch nur solange, bis das Einbruchswerkzeug 10 (siehe Fig.3) das Isoliermittel 21 durch lokale Verformung des Leiterpaares 20 so verdrängt, daß zwischen den beiden Leitern des Leiterpaares 20 ein Kurzschluß entsteht. In diesem Moment kann der Strom, mit dem einer der Leiter des Leiterpaares 20 beaufschlagt ist, auf den zweiten Leiter des Leiterpaares 20 übergehen und hieraus das Einbruchssignal erzeugt werden.

Eine andere Variante zeigen die Fig.4 und 6. Dort besteht der Erfassungsbereich des Angriffsdetektors 11 aus einem Betätigungsschalter 15, der sich längs zum Rahmenprofilholm erstreckt. Der Betätigungsschalter 15 umfaßt eine Schaltwippe 16, die federbeaufschlagt in Ruheposition 17 gehalten wird. Beim Auftreffen des Einbruchswerkzeugs 10 wird die Schaltwippe 16 aus der Ruheposition 17 in die Signalschaltposition 18 gebracht. In diesem Moment wird der angeschlossene Stromkreis geschlossen. Aus dem fließenden Strom kann das Einbruchssignal erzeugt werden.

Im Falle der Fig.4a ist die Schaltwippe 16 ein einseitig gelagerter und federbeaufschlagter Hebel, dessen freies Ende unmittelbar hinter dem in den Falzluftraum 5 weisenden Ende der äußeren Falzdichtung 6 liegt. Nachdem die äußere Falzdichtung 6- vom Einbruchswerkzeug 10 durchdrungen ist, stößt es auf die Schaltwippe 16, wodurch der Schaltstößel soweit aus der Ruheposition verschoben wird, daß die beiden Kontakte 112,113 sich berühren. Der Strom kann fließen und das Einbruchssignal wird erzeugt.

Ferner zeigt Fig.4b ein Ausführungsbeispiel, bei welchem die Schaltwippe 16 auf dem Boden des Falzluftraums 5 liegt. Auch diese Schaltwippe 16 ist federbeaufschlagt und wird durch das auftreffende Einbruchswerkzeug entgegen der Federkraft soweit verschwenkt, daß die beiden Kontakte 112,113 den angestrebten Kurzschlußstrom fließen lassen.

Darüberhinaus sind auch Ausführungsformen denkbar, bei denen der Angriffsdetektor 11 durch Eintreiben des Einbruchswerkzeugs 10 irreversibel verformt wird, und wo aus der irreversiblen verformung das Einbruchssignal erzeugt wird.

Im einfachsten Fall kann dies durch einen Abreißdraht 19 gemäß Fig.5 herbeigeführt werden der an der statischen Zone der Dichtung befestigt sein kann. Es sind jedoch auch plastische Materialien als Angriffsdetektoren 11 denkbar, die durch Auftreffen des Einbruchswerkzeugs 10 plastisch verformt werden.

Ferner zeigen die Fig.7 bis 11 Ausführungsbeispiele, bei denen der Angriffsdetektor einen für das Einbruchswerkzeug 10 berührungslosen Erfassungsbereich bietet. Die physikalischen Eigenschaften des Erfassungsbereichs werden durch Eindringen des Einbruchswerkzeugs so verändert, daß aus der Veränderung das Einbruchssignal erzeugt wird.

Im Falle der Fig.10 und 10a wird der Erfassungsbereich von dem elektrischen Feld eines Kondensators bestimmt. Zwischen einer ersten Kondensatorplatte 24 und einer zweiten Kondensatorplatte 25 bildet sich das elektrische Feld 26 aus. Die physikalischen Größen des elektrischen Feldes sind unter anderem abhängig von dem Dielektrikum zwischen den Kondensatorplatten 24 und 25. Wird in dieses elektrische Feld ein Einbruchswerkzeug 10 hineingesteckt, wenn dieses auf dem Weg von der ersten Trennfuge 8 über den Falzluftraum 5 die innere Trennfuge erreichen soll, kann aus der Veränderung des elektrischen Feldes 26 das Einbruchssignal erzeugt werden. Im Falle der Fig.10 ist der Kondensator im Falzluftraum und im Falle der Fig.10a unmittelbar benachbart zur Falzdichtung 6 des äußeren Falzüberschlags 3 angeordnet. Jeweils eine Kondensatorplatte sitzt am Flügelrahmen und die jeweils andere am Blendrahmen. Jede Kondensatorplatte besteht aus einem längs zum Rahmenholm verlaufenden Metallband.

Fig.11 zeigt darüberhinaus ein Ausführungsbeispiel mit einem elektromagnetischen Feld 28, welches eine elektrische Spule 27 umgibt.

Wird in dieses elektromagnetische Feld 28 ein Einbruchswerkzeug 10 hinein gehalten, kann aus dessen Änderung das Einbruchssignal erzeugt werden.

Ferner zeigen die Fig.7 bis 9 eine Weiterbildung der Erfindung, bei welcher der Erfassungsbereich von einem optischen Strahlenbündel 29 gebildet wird. Das optische Strahlenbündel 29 wird von einer ortsfesten Lichtquelle 30 erzeugt und zu einem Empfänger 31 übermittelt. Das optische Strahlenbündel 29 verläuft im Falzluftraum 5 zwischen Flügelrahmen 2 und Blendrahmen 1. Die gestrichelte Linie deutet das äußere Ende des inneren Falzüberschlags 4 an, mit welchem dieser auf der Innenseite des Blendrahmens 1 aufliegt. Zur Verdeutlichung ist der innere Falzüberschlag 4 allerdings weggelassen worden. Auf diese Weise läßt sich unmittelbar in den Falzluftraum 5 hineinschauen, in welchem das optische Strahlenbündel 29 rund um das Fenster/die Tür herum verläuft.

Zu diesem Zweck sind in den Rahmenecken im Falzluftraum 5 jeweils Umlenkspiegel 32 vorgesehen, die zu den Gehrungsschnitten der einzelnen Profilholme praktisch senkrecht stehen. Bei exakter Ausrichtung der Umlenkspiegel 32 läßt sich auf diese Weise das Strahlenbündel 29 so ausrichten, daß es exakt parallel zu den Rahmenholmen verläuft.

Die Umlenkspiegel 32 benötigen allerdings, wie Fig.8 zeigt, nicht die gesamte Breite des Falzluftraums 5. Die verbleibende Breite kann daher nach wie vor zur Aufnahme von Beschlagschienen, Schließpartnern (Schließbolzen, Schließteile) verwendet werden. Auf diese Weise läßt sich die Erfindung praktisch problemlos auch in vorhandene Rahmenprofile integrieren.

Ferner zeigt Fig.9 eine Weiterbildung, bei welcher das optische Strahlenbündel 29 über eine Linsenkombination 33 so zusammengefaßt wird, daß die Strahlendichte nicht nur erhöht, sondern daß die Einzelstrahlen auch zusätzlich parallelisiert werden.

Eine derartige Linsenkombination 33 besteht aus einer eingangsseitigen Konvexlinse und aus einer ausgangsseitigen Konkavlinse. Auf diese Weise wird in der Konvexlinse das ankommende Strahlenbündel zunächst konvergent zusammengezogen, bevor es auf die Konvexlinse trifft. Dort werden die zunächst konvergent verlaufenden Einzelstrahlen wieder parallelisiert, bevor sie dann auf den nächstfolgenden Umlenkspiegel 32 auftreffen.

### Bezugszeichenliste:

- 1: Blendrahmen
- 2: Flügelrahmen
- 3: äußerer Falzüberschlag
- 4: innerer Falzüberschlag
- 5: Falzluftraum
- 6: äußere Falzdichtung
- 7: innere Falzdichtung
- 8: erste Trennfuge
- 9: Eindringstelle
- 10: Einbruchswerkzeug
- 11: Angriffsdetektor
- 12: Hohlraum für ersten Angriffsdetektor
- 13: Hohlraum für zweiten Angriffsdetektor
- 14: Beginn des Erfassungsbereichs
- 15: Betätigungsschalter
- 16: Schaltwippe
- 17: Ruheposition
- 18: Signalschaltposition
- 19: Abreißdraht
- 20: Leiterpaar
- 21: Isoliermittel
- 22: Leiterbahnabstand
- 23: Abstandshalter
- 24: erste Kondensatorplatte
- 25: zweite Kondensatorplatte
- 26: elektrisches Feld
- 27: Spule
- 28: elektromagnetisches Feld
- 29: optisches Strahlenbündel
- 30: Lichtquelle
- 31: Empfänger
- 32: Umlenkspiegel
- 33: Linsenkombination
- 35: unterer Rahmenholm
- 36: vertikaler Rahmenholm
- 37: vertikaler Rahmenholm
- 38: Außenfläche
- 39: äußere Dichtlippe
- 40: U-förmiger Bereich
- 41: Sockel
- 111: zweiter Angriffsdetektor
- 112: erster Kontakt
- 113: zweiter Kontakt

## Patentansprüche

1. Fenster/Tür für ein Gebäude mit einem gebäudefesten Blendrahmen (1), der mit einem äußeren Falzüberschlag (3) die Außenfläche (38) eines am Blendrahmen (1) beweglich gelagerten Flügelrahmens (2) übergreift und mit einer äußeren Falzdichtung (6) am äußeren Falzüberschlag (3), welche in Schließstellung des Flügelrahmens die - von außen gesehen- erste Trennfuge (8) zwischen Blendrahmen (1) und Flügelrahmen (2) unter elastischer Zusammendrückung ihrer äußeren Dichtzone (39) überbrückt, wobei an der äußeren Dichtzone (39) Eindringstellen (9) für ein Einbruchswerkzeug (10) zur Verfügung stehen, und wobei hinter der äußeren Dichtzone ein verdeckter Angriffsdetektor vorgesehen ist **dadurch gekennzeichnet, daß**
der Angriffsdetektor (11) einen räumlichen Erfassungsbereich im Falzluftraum aufweist, in welchem der Eindringweg des Einbruchswerkzeugs in den Falzluftraum durch Registrierung der Relativbewegung des Einbruchswerkzeugs zum Angriffsdetektor (11) unabhängig von einer Relativverschiebung zwischen Blendrahmen (1) und Flügelrahmen (2) überwacht wird und daß
der räumliche Erfassungsbereich zumindest streckenweise längs der Rahmenholme zwischen Blendrahmen (1) und Flügelrahmen (2) verläuft, und
erst nach Überwindung der elastisch vorgespannten äußeren Dichtzone (39) der äußeren Falzdichtung (6) zugänglich wird.

2. Fenster/Tür nach Anspruch 1, **dadurch gekennzeichnet, daß** der Erfassungsbereich über die gesamte Länge des unteren Rahmenholms (35) durchgehend verläuft.

3. Fenster/Tür Anspruch 1 oder 2, **dadurch gekennzeichnet, daß** der Erfassungsbereich zumindest ein unteres Stück entlang den vertikalen Rahmenholmen (36, 37) verläuft.

4. Fenster/Tür nach einem der Ansprüche 1 bis 3, **dadurch gekennzeichnet, daß** der Erfassungsbereich rund um das Fenster/die Tür herum verläuft.

5. Fenster/Tür nach einem der Ansprüche 1 bis 4, **dadurch gekennzeichnet, daß** die Rahmenholme als Hohlprofile ausgebildet sind und daß der Angriffsdetektor in einen Hohlraum (12;13) eingezogen ist.

6. Fenster/Tür nach einem der Ansprüche 1 bis 4, **dadurch gekennzeichnet, daß** zwischen Flügelrahmen (2) und Blendrahmen (1) ein Falzluftraum (5) gebildet wird und daß der Angriffsdetektor (11) dort sitzt.

7. Fenster/Tür nach einem der Ansprüche 1 bis 6, **dadurch gekennzeichnet, daß** der Erfassungsbereich des Angriffsdetektors (11) bereits wenige Millimeter hinter den Eindringstellen beginnt (14).

8. Fenster/Tür nach Anspruch 7, **dadurch gekennzeichnet, daß** der Erfassungsbereich des Angriffsdetektors (11) zur Falzdichtung (6) des äußeren Falzüberschlags (3) eng benachbart ist.

9. Fenster/Tür nach einem der Ansprüche 1 bis 8, **dadurch gekennzeichnet, daß** von zwei Angriffsdetektoren (11, 111) jeweils einer zu einer Seite der ersten Trennfuge (8) angeordnet ist.

10. Fenster/Tür nach einem der Ansprüche 1 bis 8, **dadurch gekennzeichnet, daß** der Erfassungsbereich des Angriffsdetektors (11) beim Eintreiben des Einbruchswerkzeugs (10) lokal verformt wird und daß aus der lokalen Verformung das Einbruchssignal erzeugt wird.

11. Fenster/Tür nach Anspruch 10, **dadurch gekennzeichnet, daß** der Erfassungsbereich von einem elektrischen Leiter in den Stromkreis zur Erzeugung des Einbruchssignals eingebunden ist und daß dessen elektrischer Widerstand sich abhängig von der lokalen Verformung ändert, wobei das Einbruchssignal aus der Änderung des elektrischen Widerstands erzeugt wird.

12. Fenster/Tür nach Anspruch 11, **dadurch gekennzeichnet, daß** der elektrische Leiter ein Abreißdraht (19) ist.

13. Fenster/Tür nach Anspruch 10, **dadurch gekennzeichnet, daß** der Erfassungsbereich von einem Paar gegeneinander elektrisch isoliert gehaltener Leiter (20) gebildet wird, wobei das Isoliermittel (21) durch lokale Verformung so verdrängt wird, daß zwischen den Leitern des Leiterpaars (20) ein Kurzschluß entsteht und daß das Einbruchssignal aus dem Kurzschlußstrom erzeugt wird.

14. Fenster/Tür nach einem der Ansprüche 1 bis 10, **dadurch gekennzeichnet, daß** der Erfassungsbereich des Angriffsdetektors (11) einen Betätigungsschalter (15) aufweist, der sich längs zum Rahmenprofilholm erstreckt.

15. Fenster/Tür nach Anspruch 14, **dadurch gekennzeichnet, daß** der Betätigungsschalter (15) eine Schaltwippe (16) mit vorgegebener Ruheposition (17) umfaßt, die beim Auftreffen des Einbruchswerkzeugs (10) aus der Ruheposition (17) in die Signalschaltposition (18) gebracht wird.

16. Fenster/Tür nach einem der Ansprüche 1 bis 10, **dadurch gekennzeichnet, daß** der Angriffsdetektor (11) beim Eintreiben des Einbruchswerkzeugs (10) irreversibel verformt wird und daß aus der irreversiblen Verformung das Einbruchssignal erzeugt wird.

17. Fenster/Tür nach Anspruch 16, **dadurch gekennzeichnet, daß** der Angriffsdetektor (11) ein stromdurchflossener Abreißdraht ist.

18. Fenster/Tür nach einem der Ansprüche 1 bis 10, **dadurch gekennzeichnet, daß** der Angriffsdetektor (11) einen für das Einbruchswerkzeug berührungslosen Erfassungsbereich (26,28,29) bietet, dessen physikalische Eigenschaften durch Eindringen des Einbruchswerkzeugs verändert werden und daß aus der Veränderung das Einbruchssignal erzeugt wird.

19. Fenster/Tür nach Anspruch 18, **dadurch gekennzeichnet, daß** der Erfassungsbereich ein elektrisches (26) oder elektromagnetisches Feld (28) aufweist.

20. Fenster/Tür nach Anspruch 19, **dadurch gekennzeichnet, daß** der Erfassungsbereich von einem optischen Strahlenbündel (29) gebildet wird, welches von einer Lichtquelle (30) zu einem Empfänger (31) längs der Profilholme gesandt wird.

21. Fenster/Tür nach Anspruch 20, **dadurch gekennzeichnet, daß** der Strahlengang des Strahlenbündels (29) in den Rahmenecken jeweils durch Umlenkspiegel (32) umgelenkt wird.

22. Fenster/Tür nach einem der Ansprüche 20 oder 21, **dadurch gekennzeichnet, daß** im Strahlengang des optischen Strahlenbündels (29) Linsenkombinationen (33) mit optischen Sammellinsen sitzen.

23. Fenster/Tür nach einem der Ansprüche 20 bis 22, **dadurch gekennzeichnet, daß** das optische Strahlenbündel Licht im Infrarotbereich ausschließlich enthält.

24. Fenster/Tür nach einem der Ansprüche 1 bis 23, **dadurch gekennzeichnet, daß** der Angriffsdetektor in der statischen Zone des Eindringwegs sitzt, die hinter der äußeren Dichtzone (39) beginnt.

## Claims

1. Window/door for a building having a window/door frame (1) which is fixed onto the building and by means of an outer rebate cover (3) engages over the outer surface (38) of a leaf frame (2) which is movably mounted on the window/door frame (1), and having an outer rebate seal (6) on the outer rebate cover (3) which in the closed position of the leaf frame bridges the first, as seen from the exterior, separating line (8) between the window/door frame (1) and the leaf frame (2) with resilient compression of its outer sealing zone (39), wherein insertion points (9) are provided on the outer sealing zone (39) for a tool (10) for breaking into a building, and wherein a concealed attack-detector is provided behind the outer sealing zone, **characterised in that** the attack-detector (11) comprises a spatial detecting region in the rebate air space in which the path of insertion of the tool for breaking into a building in the rebate air space is monitored by registering the relative movement of the tool for breaking into a building with respect to the attack-detector (11) independently of a relative
displacement between the window/door frame (1) and the leaf frame (2), and **in that** the spatial detecting region extends at least by sections along the frame spars between the window/door frame (1) and the leaf frame (2), and
is only accessible after overcoming the resiliently pre-stressed outer sealing zone (39) of the outer rebate seal (6).

2. Window/door as claimed in Claim 1, **characterised in that** the detecting region continuously extends over the entire length of the lower frame spar (35).

3. Window/door [as claimed in] Claim 1 or 2, **characterised in that** the detecting region extends at least a lower portion along the vertical frame spars (36, 37).

4. Window/door as claimed in any one of Claims 1 to 3, **characterised in that** the detecting region extends around all of the window/door.

5. Window/door as claimed in any one of Claims 1 to 4, **characterised in that** the frame spars are formed as hollow sections, and **in that** the attack-detector is inserted into a hollow space (12, 13).

6. Window/door as claimed in any one of Claims 1 to 4, **characterised in that** a rebate air space (5) is formed between the leaf frame (2) and the window/door frame (1), and **in that** the attack-detector (11) is located therein.

7. Window/door as claimed in any one of Claims 1 to 6, **characterised in that** the detecting region of the attack-detector (11) begins (14) only a few millimetres behind the insertion points.

8. Window/door as claimed in Claim 7, **characterised in that** the detecting region of the attack-detector (11) closely adjoins the rebate seal (6) of the outer rebate cover (3).

9. Window/door as claimed in any one of Claims 1 to 8, **characterised in that** each one of two attack-detectors (11, 111) is disposed to one side of the first separating line (8).

10. Window/door as claimed in any one of Claims 1 to 8, **characterised in that** the detecting region of the attack-detector (11) is locally deformed when the tool (10) for breaking into the building is driven in, and **in that** the local deformation produces the break-in signal.

11. Window/door as claimed in Claim 10, **characterised in that** the detecting region is integrated into the circuit for producing the break-in signal by an electrical conductor, and **in that** the electrical resistance thereof changes depending on the local deformation, the break-in signal being produced by the change in electrical resistance.

12. Window/door as claimed in Claim 11, **characterised in that** the electrical conductor is a tear-off wire (19).

13. Window/door as claimed in Claim 10, **characterised in that** the detecting region is formed by a pair of conductors (20) which are maintained so as to be electrically insulated with respect to each other, the insulating means (21) being displaced by the local deformation in such a manner that a short circuit occurs between the conductors of the conductor pair (20) and that the short circuit current produces the break-in signal.

14. Window/door as claimed in any one of Claims 1 to 10, **characterised in that** the detecting region of the attack-detector (11) comprises a control switch (15) which extends longitudinally with respect to the frame profile spar.

15. Window/door as claimed in Claim 14, **characterised in that** the control switch (15) has a switching rocker (16) having a predetermined inoperative position (17), which rocker is moved from the inoperative position (17) to the signal switching position (18) upon impact of the tool (10) for breaking into a building.

16. Window/door as claimed in any one of Claims 1 to 10, **characterised in that** the attack-detector (11) is irreversibly deformed when the tool (10) for breaking into a building is driven in, and **in that** the break-in signal is produced by the irreversible deformation.

17. Window/door as claimed in Claim 16, **characterised in that** the attack-detector (11) is a current-carrying tear-off wire.

18. Window/door as claimed in any one of Claims 1 to 10, **characterised in that** the attack-detector (11) provides a contact-free detecting region (26, 28, 29) with respect to the tool for breaking into a building, wherein the physical properties of the detecting region are altered by the penetration of the tool for breaking into a building, and **in that** the break-in signal is produced by the alteration.

19. Window/door as claimed in Claim 18, **characterised in that** the detecting region comprises an electrical field (26) or an electromagnetic field (28).

20. Window/door as claimed in Claim 19, **characterised in that** the detecting region is formed from an optical beam cluster (29) which is sent along the profile spars from a light source (30) to a receiver (31).

21. Window/door as claimed in Claim 20, **characterised in that** the beam path of the beam cluster (29) is deviated in the frame comers in each case by deviation mirrors (32).

22. Window/door as claimed in any one of Claims 20 or 21, **characterised in that** lens combinations (33) having optical collective lenses are located in the beam path of the optical beam cluster (29).

23. Window/door as claimed in any one of Claims 20 to 22, **characterised in that** the optical beam cluster only includes light in the infrared range.

24. Window/door as claimed in any one of Claims 1 to 23, **characterised in that** the attack-detector is located in the static zone of the path of insertion which begins behind the outer sealing zone (39).

## Revendications

1. Fenêtre/porte pour un bâtiment avec un châssis dormant (1), solidaire du bâtiment, qui couvre avec un recouvrement de feuillure extérieur (3) la surface extérieure (38) d'un châssis de battant (2) monté mobile sur le châssis dormant (1), et avec un joint d'étanchéité de feuillure extérieur (6) qui est prévu sur le recouvrement de feuillure extérieur (3) et qui, dans la position fermée du châssis de battant, couvre le premier joint de séparation (8) - vu de l'extérieur - entre le châssis dormant (1) et le châssis de battant (2) avec une compression élastique de sa zone d'étanchéité extérieure (39), étant précisé que dans la zone d'étanchéité extérieure (39), des points de pénétration (9) sont disponibles pour un outil de forcement (10), et qu'il est prévu derrière ladite zone d'étanchéité extérieure un détecteur d'effraction caché,
**caractérisée en ce que** le détecteur d'effraction (11) présente une zone de détection spatiale dans l'espace de feuillure, dans laquelle la distance de pénétration de l'outil de forcement dans l'espace de feuillure est surveillée grâce à un enregistrement du déplacement relatif de l'outil par rapport au détecteur (11), indépendamment d'un déplacement relatif entre le châssis dormant (1) et le châssis de battant (2),
et **en ce que** la zone de détection spatiale s'étend au moins par sections le long des éléments de châssis, entre le châssis dormant (1) et le châssis de battant (2) et
ne devient accessible qu'après franchissement de la zone d'étanchéité extérieure (39), contrainte élastiquement, du joint d'étanchéité de feuillure extérieur (6).

2. Fenêtre/porte selon la revendication 1, **caractérisée en ce que** la zone de détection s'étend de manière continue sur toute la longueur de l'élément de châssis inférieur (35).

3. Fenêtre/porte selon la revendication 1 ou 2, **caractérisée en ce que** la zone de détection s'étend, au moins sur une partie inférieure, le long des éléments de châssis verticaux (36, 37).

4. Fenêtre/porte selon l'une des revendications 1 à 3, **caractérisée en ce que** la zone de détection fait tout le tour de la fenêtre/de la porte.

5. Fenêtre/porte selon l'une des revendications 1 à 4, **caractérisée en ce que** les éléments de châssis sont conçus comme des profilés creux et **en ce que** le détecteur d'effraction est intégré dans une cavité (12 ; 13).

6. Fenêtre/porte selon l'une des revendications 1 à 4, **caractérisée en ce qu'**un espace de feuillure (5) est formé entre le châssis de battant (2) et le châssis dormant (1) et **en ce que** le détecteur d'effraction (11) est placé à cet endroit.

7. Fenêtre/porte selon l'une des revendications 1 à 6, **caractérisée en ce que** la zone de détection du détecteur d'effraction (11) commence déjà quelques millimètres seulement derrière les points de pénétration.

8. Fenêtre/porte selon la revendication 7, **caractérisée en ce que** la zone de détection du détecteur d'effraction (11) est très proche du joint d'étanchéité de feuillure (6) du recouvrement de feuillure extérieur (3).

9. Fenêtre/porte selon l'une des revendications 1 à 8, **caractérisée en ce que** sur deux détecteurs d'effraction (11, 111), on en dispose un de chaque côté du premier joint de séparation (8).

10. Fenêtre/porte selon l'une des revendications 1 à 8, **caractérisée en ce que** la zone de détection du détecteur d'effraction (11) est déformée localement lors de l'enfoncement de l'outil de forcement (10) et **en ce que** le signal de forcement est généré à partir de la déformation locale.

11. Fenêtre/porte selon la revendication 10, **caractérisée en ce que** la zone de détection est intégrée grâce à un conducteur électrique dans le circuit électrique pour générer le signal de forcement et **en ce que** la résistance électrique de ce conducteur varie en fonction de la déformation locale, le signal de forcement étant généré à partir de la variation de la résistance électrique.

12. Fenêtre/porte selon la revendication 11, **caractérisée en ce que** le conducteur électrique est constitué par un fil déchirable (19).

13. Fenêtre/porte selon la revendication 10, **caractérisée en ce que** la zone de détection est formée par une paire de conducteurs (20) isolés l'un par rapport à l'autre, l'isolant (21) étant tellement repoussé par la déformation locale qu'un court-circuit se produit entre les deux conducteurs (20) et que le signal de forcement est généré à partir du courant de court-circuit.

14. Fenêtre/porte selon l'une des revendications 1 à 10, **caractérisée en ce que** la zone de détection du détecteur d'effraction (11) comporte un interrupteur de déclenchement (15) qui s'étend le long du profilé de châssis.

15. Fenêtre/porte selon la revendication 14, **caractérisée en ce que** l'interrupteur de déclenchement (15) comprend un interrupteur à bascule (16) avec une position de repos prédéfinie (17), qui, lors de l'impact de l'outil de forcement (10), passe de la position de repos (17) à la position de déclenchement de signal (18).

16. Fenêtre/porte selon l'une des revendications 1 à 10, **caractérisée en ce que** le détecteur d'effraction (11) est déformé de manière irréversible lors de l'enfoncement de l'outil de forcement (10), et **en ce que** le signal de forcement est généré à partir de cette déformation irréversible.

17. Fenêtre/porte selon la revendication 16, **caractérisée en ce que** le détecteur d'effraction (11) est constitué par un fil déchirable traversé par le courant.

18. Fenêtre/porte selon l'une des revendications 1 à 10, **caractérisée en ce que** le détecteur d'effraction (11) offre une zone de détection (26, 28, 29) sans contact pour l'outil de forcement, dont les propriétés physiques sont modifiées par l'introduction de l'outil de forcement, et **en ce que** le signal de forcement est généré par cette modification.

19. Fenêtre/porte selon la revendication 18, **caractérisée en ce que** la zone de détection comporte un champ électrique (26) ou électromagnétique (28).

20. Fenêtre/porte selon la revendication 19, **caractérisée en ce que** la zone de détection est formée par un faisceau de rayons optiques (29) qui est émis à partir d'une source lumineuse (30) vers un récepteur (31) le long des profilés.

21. Fenêtre/porte selon la revendication 20, **caractérisée en ce que** la trajectoire des rayons du faisceau (29) est déviée dans les coins du châssis par des miroirs déflecteurs (32).

22. Fenêtre/porte selon la revendication 20 ou 21, **caractérisée en ce que** des combinaisons de lentilles (33) formées de lentilles optiques convergentes sont placées sur la trajectoire du faisceau de rayons optiques (29).

23. Fenêtre/porte selon l'une des revendications 20 à 22, **caractérisée en ce que** le faisceau de rayons optiques contient uniquement une lumière dans la zone infrarouge.

24. Fenêtre/porte selon l'une des revendications 1 à 23, **caractérisée en ce que** le détecteur d'effraction est placé dans la zone statique de la distance de pénétration qui commence derrière la zone d'étanchéité extérieure (39).
